# EUROPÄISCHE PATENTSCHRIFT

(11) **EP 0 749 556 B1**
(45) Veröffentlichungstag und Bekanntmachung des Hinweises auf die Patenterteilung: **24.05.2000**
(21) Anmeldenummer: 95912130.2
(22) Anmeldetag: 02.03.1995
(51) Int. Cl.: F23L 7/00

(54) **VORRICHTUNG ZUR ERZEUGUNG IONISIERTER LUFT FÜR DIE OPTIMIERUNG VON VERBRENNUNGSMECHANISMEN**
GENERATOR OF IONISED AIR FOR OPTIMISING COMBUSTION PROCESSES
DISPOSITIF POUR LA PRODUCTION D'AIR IONISE DESTINE A OPTIMISER DES PROCEDES DE COMBUSTION

(30) Priorität: 08.03.1994 DE 4407640
(43) Veröffentlichungstag der Anmeldung: 27.12.1996
(73) Patentinhaber: WANKA, Edwin, D-76227 Karlsruhe (DE)
(72) Erfinder: WANKA, Edwin, D-76227 Karlsruhe (DE); WANKA, Sven, Thomas, D-76448 Durmersheim (DE)
(74) Vertreter: Pietruk, Claus Peter, Dipl.-Phys.
(86) Internationale Anmeldenummer: DE9500310
(87) Internationale Veröffentlichungsnummer: WO9524592

(56) Entgegenhaltungen:
- DE-A- 2 649 405
- FR-A- 2 357 819
- FR-A- 2 515 980
- GB-A- 2 152 838
- US-A- 4 432 721
- US-A- 5 129 818

## Beschreibung

Die vorliegende Erfindung bezieht sich auf eine Verbrennungseinrichtung mit einer Vorrichtung zur Erzeugung ionisierter Luft, d.h. ionisierten Luftsauerstoffs und ionisierten Luftstickstoffs nach dem Oberbegriff des Patentanspruchs 1.

Auch wenn der genaue Mechanismus von Verbrennungsvorgängen bis heute noch nicht vollständig aufgeklärt und verstanden ist, so läßt sich eines zweifelsfrei feststellen, nämlich, daß die fossilen Brennstoffe, wie zum Beispiel Öl oder Kohle, unter Zuführung von Verbrennungsluft verbrennen und Wärmeenergie erzeugen, die dann zum Betrieb von Kraftmaschinen genutzt werden kann. In Verbindung mit Verbrennungskraftmaschinen und Verbrennungsvorgängen allgemein ist auch bekannt, daß mit einer Zumischung von ionisierter Luft, also ionisiertem Sauerstoff und ionisiertem Stickstoff, zur Verbrennungsluft eine vollständigere Verbrennung fossiler Brennstoffe erzielt werden kann (vergleiche DE 41 13 484 A1). Der ionisierte Sauerstoff und der ionisierte Stickstoff dienen hierbei als Elektronenträger und diese Elektronen beschleunigen die Verbrennungsreaktionen.

Eine gattungsgemäße Verbrennungseinrichtung ist aus der DE-A-26 49 405 bekannt.

Darüber hinaus sind Verbrennungseinrichtungen, bei denen der Verbrennungsvorgang durch Beeinflussung der Verbrennungsluft begünstigt wird, aus der FR-A-2 515 980 und der FR-A-2 357 819 bekannt. Abgesehen davon, daß in Verbindung mit diesen bekannten Verbrennungseinrichtungen zwar der Verbrennungsvorgang im allgemeinen positiv beeinflußt wird, besteht eine Problematik jedoch darin, daß sich die Arbeitsbedingungen unter Umständen während des Betriebs beziehungsweise von Charge zu Charge verändern.

Die der vorliegenden Erfindung zugrunde liegende Aufgabe besteht darin, eine Einrichtung der gattungsgemäßen Art anzugeben, bei der dem Stand der Technik gegenüber der vorgenannten Problematik insoweit Rechnung getragen wird, als ausschließlich auf die Einhaltung konstanter und reproduzierbarer Arbeitsbedingungen gezielt wird.

Diese Aufgabe wird durch die im kennzeichnenden Teil des Patentanspruchs 1 angegebenen Merkmale gelöst.

Mit anderen als im vorstehend zitierten Anspruch 1 gebrauchten Worten besteht der Kern der vorliegenden Erfindung somit darin, daß gewährleistet werden soll, daß die Zuleitungslanze stets auf gleichem elektrischem Potential liegt. Darüber hinaus soll gemäß den Unteransprüchen stets gewährleistet sein, daß das destillierte Wasser in der Blasenkammer gleichen Bedingungen unterliegt.

Die Erfindung wird im folgenden anhand der Zeichnung näher erläutert. Diese zeigt in
- Fig. 1: eine Prinzipdarstellung eines Brennersystems mit einer Vorrichtung zur Erzeugung ionisierter Luft und einer ersten Konfiguration zur Konditionierung des destillierten Wassers, wobei die Konfiguration zur Konditionierung des destillierten Wassers zusätzlich in Aufsicht (Schnitt X-X) dargestellt ist;
- Fig. 2: eine zweite Konfiguration zur Konditionierung des destillierten Wassers;
- Fig. 3: eine dritte Konfiguration zur Konditionierung des destillierten Wassers.

Fig. 1 zeigt eine mehr oder weniger komplette Verbrennungseinrichtung.

Eine Druckluftpumpe 1 saugt über einen Ansaugstutzen 2 mit Schmutzabweiser atmosphärische Luft an und verdichtet diese. Die verdichtete Luft wird dann durch eine Druckluftleitung 3 in einen partiell mit destilliertem Wasser 36 gefüllten Behälter, vorzugsweise Kunststoffbehälter 5 gefördert und gelangt in einen Druckluftverteiler 33 (vergleiche Teilansicht X-X), der unterhalb des Pegels (Wasseroberfläche 38) des destillierten Wassers 36 liegt. Vom Druckluftverteiler 33 wird die verdichtete Luft über Luftmengenventile 4 in Druckluftverteilerrohre 34 geleitet. Die aus den Druckluftverteilerrohren 34 ins destillierte Wasser 36 austretende Luft bildet dabei Blasen 37, die im destillierten Wasser 36 aufsteigen und an der Oberfläche 38 des destillierten Wassers 36 zerplatzen. Beim Zerplatzen der Blasen 37, also im Luftraum 39 über dem destillierten Wasser, wird nach dem Gesetz von COEHN ein Teil der Ladung voneinander abgetrennt, d.h. abgerissen. Die nach dem Zerplatzen der Blasen 37 wieder in/vom destillierten Wasser 36 aufgefangene Flüssigkeit erweist sich dabei als positiv geladen. In der Luft 41 oberhalb des destillierten Wassers 36 hingegen befinden sich zahlreiche submikroskopische negative Elektrizitätsträger (negative Ionen O₂⁻ und N₂⁻) 40. Diese negativen Ionen 40 werden durch einen von der Pumpe 2 erzeugten Luftüberdruck von ca. 25 ... 600 mbar über eine Negativ-Ionen-Leitung 6 und gegebenenfalls durch eine vorzugsweise bis in die Flamme 9 geführte Zuleitungslanze 12 zu einem Brennergehäuse 8 hin gefördert, wo sie mit der zugeführten Verbrennungsluft (vergleiche Luftleitung 18) vermischt werden. Die Verbrennungsluft (18) erhält im Brennergehäuse 8 einen Drall; dadurch wird sie mit dem durch eine Brennstoffzuleitung 10 und durch eine Brennerdüse 17 zerstäubten fossilen Brennstoff 42 gut durchmischt.

Mit den genannten Luftmengenventilen 4 werden Form und Menge der im destillierten Wasser 36 erzeugten und hier aufsteigenden Blasen 37 gesteuert.

Am Austritt der Negativ-Ionen-Leitung 6 aus dem Kunststoffbehälter 5 ist ein Druck- und Rückschlagventil 7 vorgesehen, über das die Luftmenge gesteuert wird. Bei einem Ausfall der Pumpe 2 wird so der im Brennraum 19 vorherrschende Gegenbeziehungsweise Rückstaudruck, der einen Negativ-Ionen-Rückfluß und einen Druck auf die Wasseroberfläche 38 bewirken würde geregelt, so daß kein destilliertes Wasser 36 in die Druckluftpumpe 2 gelangen kann.

Über eine Wasserbefüllung mit einem Ventil 11 wird eventuell verlorengegangenes destilliertes Wasser 36 wieder nachgefüllt.

Da die negativen Ladungsträger (negative Ionen O₂⁻ und N₂⁻) 40 mittels der Druckluft über die Negativ-Ionen-Leitung 6 und die Zuleitungslanze 12 der Flamme 9 zugeführt werden sollen, ist es wichtig, daß die negativen Ladungsträger (O₂⁻ und N₂⁻) 40 nicht mit geerdeten beziehungsweise genullten Metallteilen, insbesondere nicht mit geerdeten beziehungsweise genullten Metallteilen des Brennergehäuses 8 in Verbindung kommen; in diesem Falle würde über die geerdeten beziehungsweise genullten Metallteile die negative Ladung vernichtet werden. Deswegen wird die Zuleitungslanze 12 mit einer Isolierbuchse 14 und mit zwei Isolierbuchsen 16 an einer Halterung 15 der Zuleitungslanze 12 gegen einen Ausgleich der negativen Ladungsträger (O₂⁻ und N₂⁻) 40 gesichert. Über einen Isolierflansch 13 wird die Isolierung gegen die aus dem Kunststoffbehälter 5 herausgeführte Negativ-Ionen-Leitung 6 gewährleistet. Die Zuleitungslanze 12 wird vorzugsweise noch mit dem negativen Pol einer Gleichspannungsquelle 20 verbunden.

Da nach dem Gesetz von COEHN beim Zerplatzen von durch destilliertes Wasser 36 aufsteigenden Luftblasen Elektronen e⁻ in den Luftraum 39 geschleudert werden bedeutet dies, daß aus dem destillierten Wasser 36 ständig Elektronen e⁻ abgeführt werden. Dadurch verschiebt sich der pH-Wert des destillierten Wassers 36 in Richtung auf einen Wert "9" bis "12". Um eine optimale Ausbeute an negativen Ladungsträgern 40 zu erhalten wird der pH-Wert des destillierten Wassers 36 bei einem Wert "7" stabilisiert.

Die Konditionierung des destillierten Wassers 36 dann dabei wie folgt erfolgen:
a) Es wird eine Kupfersonde 44 in den Kunststoffbehälter einerseits und zur Erde beziehungsweise an den Null-Leiter des Energieversorgungsnetzes andererseits angeschlossen. So werden die abgegebenen Elektronen e⁻wieder dem destillierten Wasser 36 zugeführt (vergleiche Fig. 1).
b) Die genannte Kupfersonde 44 kann auch an den negativen Pol (Kathode) einer Gleichspannungsquelle 21 angeschlossen werden (vergleiche Fig. 2).
c) Der pH-Wert des destillierten Wassers 36 wird ständig gemessen und nachgeregelt. Wird eine Verschiebung des ph-Wertes festgestellt, so wird eine Laugendosierstation 35 aktiviert, die den pH-Wert des destillierten Wassers wieder bei "7" einstellt (vergleiche Fig. 3).

Der Vollständigkeit halber sei erwähnt, daß ein Manometer 43 am Kunststoffbehälter, d.h. im Bereich der Luft 41 über dein destillierten Wasser 36 vorgesehen ist. Dieses Manometer 43 dient in Verbindung mit den Luftmengenventilen 4 und dem Druck- und Rückschlagventil 7 zum Einstellen des jeweils richtigen Betriebsdrucks.

## Patentansprüche

1. Verbrennungseinrichtung mit einer Vorrichtung zur Erzeugung ionisierter Luft, d.h. ionisierten Luftsauerstoffs und ionisierten Luftstickstoffs für die Optimierung des Verbrennungsmechanismus fossiler Brennstoffe,
a) mit einer partiell wassergefüllten Blasenkammer, der unterhalb des Wasserspiegels Luft zugeführt wird und die oberhalb des Wasserspiegels ionisierte Luft abgibt, und
b) mit einer Leitung zur Einleitung der ionisierten Luft in die Verbrennungsluft, wobei
c) die Blasenkammer eingangsseitig mit einem Druckluftanschluß und ausgangsseitig mit einer Druckleitung verbunden ist, und
d) die Druckleitung über eine unmittelbar in die Verbrennungszone führende Zuleitungslanze mit der Verbrennungskammer verbunden ist,
dadurch gekennzeichnet,
daß die Zuleitungslanze mit dem negativen Pol einer Gleichspannungsquelle verbunden ist.

2. Vorrichtung nach Anspruch 1,
wobei die Wasserfüllung der Blasenkammer destilliertes Wasser ist,
dadurch gekennzeichnet,
daß zur Konditionierung des destillierten Wassers die Blasenkammer mit einer auf elektrischem Null-Potential liegenden metallischen Sonde, insbesondere Kupfersonde, verbunden ist.

3. Vorrichtung nach Anspruch 1,
wobei die Wasserfüllung der Blasenkammer destilliertes Wasser ist,
dadurch gekennzeichnet,
daß zur Konditionierung des destillierten Wassers die Blasenkammer mit einer mit dem negativen Pol einer Gleichspannungsquelle verbundenen metallischen Sonde, insbesondere Kupfersonde, verbunden ist.

4. Vorrichtung nach Anspruch 1,
wobei die Wasserfüllung der Blasenkammer destilliertes Wasser ist,
dadurch gekennzeichnet,
daß zur Konditionierung des destillierten Wassers die Blasenkammer mit einer Laugendosierstation zur Konstanthaltung des pH-Wertes verbunden ist.

## Claims

1. Combustion means with a device for generating ionised air, i.e. ionised atmospheric oxygen and ionised atmospheric nitrogen, for optimising the mechanism for the combustion of fossil fuels,
a) comprising a partially water-filled bubble chamber which is supplied with air below the water level and gives off ionised air above the water level, and
b) comprising a line for introducing the ionised air into the combustion air,
c) the bubble chamber being connected at the inlet side to a compressed-air supply and at the outlet side to a pressure line, and
d) the pressure line being connected to the combustion chamber via a feed lance leading directly to the combustion zone,
characterised in that the feed lance is connected to the negative pole of a d.c. source.

2. Device according to claim 1, in which the bubble chamber is filled with distilled water, characterised in that the bubble chamber is connected to a metal probe, in particular a copper probe, set at zero electric potential in order to condition the distilled water.

3. Device according to claim 1, in which the bubble chamber is filled with distilled water, characterised in that the bubble chamber is connected to a metal probe, in particular a copper probe, connected to the negative pole of a d.c. source in order to condition the distilled water.

4. Device according to claim 1, in which the bubble chamber is filled with distilled water, characterised in that the bubble chamber is connected to a lye-metering station for maintaining a constant pH value in order to condition the distilled water.

## Revendications

1. Dispositif de combustion muni d'un dispositif pour la production d'air ionisé, c.à.d d'oxygène et d'azote atmosphériques ionisés pour l'optimisation du mécanisme de combustion de combustibles fossiles,
a) avec une chambre à bulles partiellement remplie d'eau à laquelle de l'air est amené en-dessous de la surface de l'eau et qui dégage de l'air ionisé au-dessus de la surface de l'eau, et
b) avec une conduite pour introduire l'air ionisé dans l'air de combustion,
c) la chambre à bulles étant reliée à un raccord d'air comprimé du côté de l'entrée et à une conduite sous pression du côté de la sortie, et
d) la conduite sous pression étant reliée à la chambre de combustion à l'aide d'une lance d'amenée conduisant directement dans la zone de combustion,
**caractérisé en ce que** la lance d'amenée est reliée au pôle négatif d'une source de tension continue.

2. Dispositif selon la revendication 1, l'eau de remplissage de la chambre à bulles étant de l'eau distillée, **caractérisé en ce que** la chambre à bulles est reliée à une sonde métallique, notamment une sonde on cuivre, située sur le potentiel électrique zéro pour le traitement de l'eau distillée.

3. Dispositif selon la revendication 1, l'eau de remplissage de la chambre à bulles étant de l'eau distillée, **caractérisé en ce que** la chambre à bulles est reliée à une sonde métallique, notamment une sonde en cuivre, reliée au pôle négatif d'une source de tension continue pour le traitement de l'eau distillée.

4. Dispositif selon la revendication 1, l'eau de remplissage de la chambre à bulles étant de l'eau distillée, **caractérisé en ce que** la chambre à bulles est reliée à une station de dosage de lessive alcaline pour le maintien constant de la valeur pH pour le traitement de l'eau distillée.
